# EUROPÄISCHE PATENTSCHRIFT

(11) **EP 3 052 239 B1**
(45) Veröffentlichungstag und Bekanntmachung des Hinweises auf die Patenterteilung: **17.04.2019**
(21) Anmeldenummer: 14781063.4
(22) Anmeldetag: 29.09.2014
(51) Int. Cl.: B02C 4/28

(54) **VERFAHREN ZUM BETREIBEN EINER ANLAGE MIT WENIGSTENS EINEM AGGREGAT, DAS EINE ROTIERENDE OBERFLÄCHE AUFWEIST**
METHOD FOR OPERATING A SYSTEM COMPRISING AT LEAST A DEVICE HAVING A ROTATING SURFACE
METHODE POUR OPÉRER UN SYSTEME COMPORTANT AU MOINS UN DISPOSITIF COMPRENANT UNE SURFACE ROTATIVE

(30) Priorität: 02.10.2013 DE 102013110981
(43) Veröffentlichungstag der Anmeldung: 10.08.2016
(73) Patentinhaber: thyssenkrupp Industrial Solutions AG, 45143 Essen (DE); thyssenkrupp AG, 45143 Essen (DE)
(72) Erfinder: GIESEMANN, Reinhard, 33428 Harsewinkel (DE); ERPELDING, Richard, 59494 Soest (DE); BENDIG, Uwe, 59069 Hamm (DE); DILLY, Dirk, 44287 Dortmund (DE); SCHEFER, Dirk, 59320 Ennigerloh (DE)
(74) Vertreter: thyssenkrupp Intellectual Property GmbH
(86) Internationale Anmeldenummer: PCT/EP2014/002635
(87) Internationale Veröffentlichungsnummer: WO 2015/049043

(56) Entgegenhaltungen:
- EP-A1- 0 538 771
- EP-A1- 0 578 152
- DE-A1- 4 443 210
- DE-A1-102007 004 004

## Beschreibung

Die Erfindung betrifft ein Verfahren zum Betreiben einer Anlage mit wenigstens einem Aggregat, das eine rotierende Oberfläche aufweist, die während des Betriebs der Anlage in zunehmendem Maße verschleißt, wobei der Verschleißzustand der rotierenden Oberfläche ermittelt und ausgewertet wird.

Bei dem Aggregat handelt es sich insbesondere um eine Mahlwalze, wie sie beispielsweise in einer Walzenpresse zum Einsatz kommt. Es kann sich hierbei aber beispielsweise auch um Laufringe von umfangsgelagerten Zylindern, wie Rollenmühlen oder Drehrohröfen handeln.

Bei Walzenmühlen werden die Walzenoberflächen, insbesondere bei Walzenpressen, vielfach mit Profilkörpern geschützt. Hierzu werden in der Praxis sehr häufig zylindrische Hartmetallstifte verwendet, die in eine weiche Grundmatrix eingebracht werden und mit dem Mahlgut eine autogene Verschleißschutzschicht bilden. Derartige Walzenmühlen kommen bei der Mahlung von Kalkstein, Dolomit oder anderen spröden Materialien, wie bei der Aufbereitung von Erz, zum Einsatz.

Üblicherweise werden derartige Walzenmühlen in regelmäßigen Abständen von beispielsweise 12 Monaten wiederaufbereitet. Aus Wirtschaftlichkeitsgründen sind Stillstandszeiten bei den im Regelfall sehr großen Mühlen möglichst gering zu halten. Durch lokal erhöhten Verschleiß oder durch den Verlust einzelner Hartmetallstifte kann es aber zu verstärkten Auswaschungen an diesen Stellen kommen, sodass der Grundwerkstoff des Walzengrundkörpers irreparabel beschädigt wird und eine erneute Wiederaufbereitung nicht mehr möglich ist und die komplette Walze aufbereitet oder sogar ausgetauscht werden muss. In der Praxis werden daher regelmäßige visuelle Kontrollen durchgeführt.

Aus der DE 10 2007 004 004 A1 ist eine Walzenmühle mit zwei gegenläufig angetriebenen Mahlwalzen bekannt, wobei jede Mahlwalze einen Walzengrundkörper aufweist, der mit einer Vielzahl von Profilkörpern bestückt ist. Weiterhin ist eine Überwachungsvorrichtung vorgesehen, die den Verschleißzustand der Vielzahl der Profilkörper überprüft und einen etwaigen Verschleiß frühzeitig erkennt. Hieraus wird eine Verschleißprognose der Walzenoberfläche abgeleitet, um die nächste Wiederaufarbeitung rechtzeitig einplanen zu können, sodass unnötige Stillstandszeiten vermieden werden.

Da die Wiederaufbereitung einer Mahlwalze nur mit einem relativ großen Aufwand möglicht ist, der vielfach auch den Transport zu zentralen Aufbereitungsstationen erfordert, sind die üblichen Wiederaufbereitungsintervalle bereits mit längerem Vorlauf terminiert, sodass eine nicht eingeplante Aufbereitung oft nicht zeitnah durchgeführt werden kann. Zum anderen sind vorzeitige Wiederaufbereitungen der Mahlwalze auch aus wirtschaftlicher Sicht möglichst zu vermeiden. Man begnügt sich daher vielfach mit der Ausbesserung einzelner Stellen, die vor Ort durchgeführt werden können.

Der Erfindung liegt nun die Aufgabe zugrunde ein Verfahren zum Betreiben einer Anlage mit wenigstens einem Aggregat, das eine rotierende Oberfläche aufweist, die während des Betriebs der Anlage in zunehmendem Maße verschleißt, anzugeben, das eine wirtschaftlichere Betriebsweise der Anlage ermöglicht.

Erfindungsgemäß wird die Aufgabe dadurch gelöst, dass der Verschleißzustand der rotierenden Oberfläche ermittelt und ausgewertet wird, wobei in Abhängigkeit des Verschleißzustandes der rotierenden Oberfläche eine Handelsanweisung für eine geänderte, an den ermittelten Verschleißzustand der rotierenden Oberfläche angepasste weitere Betriebsweise der Anlage gegeben wird.

Während man bisher lediglich eine Verschleißprognose angegeben hat bzw. das Aggregat ggf. vorzeitig repariert oder aufbereitet hat, schlägt die vorliegende Erfindung einen anderen Weg ein, indem sie die weitere Betriebsweise des Aggregates an den Verschleißzustand anpasst. Auf diese Weise kann zwar möglicherweise das Aggregat nicht mehr mit der ursprünglichen Leistung gefahren werden, jedoch wird es in vielen Fällen dennoch wirtschaftlicher sein, das Aggregat mit reduzierter Leistung zu fahren, als alternativ einen weiteren zu schnellen Verschleiß zuzulassen, der dann zu einen vorzeitigen Stillstand der Anlage führt. Weiterhin ermöglicht die vorliegende Erfindung eine kontinuierliche Gesamtoptimierung des Zerkleinerungssystems, in dem der Verschleißfortschritt kontinuierlich in die Optimierung des Gesamtprozesses als Parameter eingeht.

Wird das Aggregat in vorgegebenen Intervalle gewartet oder repariert, ist gemäß der Erfindung vorgesehen, dass die an den ermittelten Verschleißzustand der rotierenden Oberfläche angepasste weitere Betriebsweise der Anlage so eingestellt wird, dass die Restlaufzeit des Aggregats an den verbleibenden Zeitraum bis zur vorgesehenen Wartung oder Reparatur angepasst ist. Dies ist vor allem dann besonders zweckmäßig, wenn eine vorzeitige Reparatur oder Wartung nicht möglich ist und ein vorzeitiger Verschleiß der Oberfläche zu einer verlängerten Stillstandszeit des Aggregats führen würde. Die vorliegende Erfindung berücksichtigt dabei die Erkenntnis, dass die Geschwindigkeit, mit der die rotierende Oberfläche verschleißt von der Betriebsweise der Anlage abhängt.

Weitere Ausgestaltungen der Erfindung sind Gegenstand der Unteransprüche. Gemäß einer bevorzugten Ausgestaltung der Erfindung wird der Verschleißzustand im laufenden Betrieb der Anlage ermittelt. Gemäß einer weiteren bevorzugten Ausgestaltung der Erfindung dient die Anlage zur Zerkleinerung von stückigem Material, wobei es sich bei dem wenigstens einen Aggregat insbesondere um eine Mahlwalze handeln kann. Die Anlage kann dabei als Walzenpresse mit zwei als Mahlwalzen ausgebildeten Aggregaten betrieben werden. Die an den ermittelten Verschleißzustand der rotierenden Oberfläche angepasste weitere Betriebsweise der Anlage kann insbesondere in einer Veränderung der Drehzahl der rotierenden Oberfläche bestehen.

Besteht die Anlage aus wenigstens einer Mahlwalze und weist ggf. eine vorgeschaltete Siebstufe und/oder Brechstufe zur Vorbehandlung des zu zerkleinernden Materials und ggf. einen vorgeschalteten Bunker zur Zwischenlagerung des zu zerkleinernden Materials sowie ggf. eine Anpresseinrichtung auf, kann die angepasste weitere Betriebsweise der Anlage durch einen oder mehrere der nachfolgend aufgeführten Verfahrensschritte erfolgen:
- Veränderung der Einstellung der Siebstufe und/oder Brechstufe,
- Beeinflussung des Materialsflusses aus dem Vorbunker durch Veränderung der Stellung eines Schiebers,
- Veränderung der dem zu zerkleinernden, stückigen Material einzupritzenden Wassermenge,
- Veränderung einer dem zu zerkleinernden, stückigen Material zuzugebenden Mahlhilfsmittelmenge,
- Veränderung des Anpressdrucks wenigstens einer Mahlwalze,
- Veränderung des Verhältnisses vom Gasdruck zu Öldruck eines mit Gas und Öl betriebenen, hydropneumatischen Verstellelements einer Anpresseinrichtung sowie
- Veränderung der Zuführmenge des zu zerkleinernden, stückigem Materials.

Weitere Vorteile und Ausgestaltungen der Erfindung werden anhand der nachfolgenden Beschreibung und der Zeichnung näher erläutert.

In der Zeichnung zeigen
- Fig. 1: eine Seitenansicht einer Walzenpresse mit Überwachungsvorrichtung,
- Fig. 2: eine Draufsicht der Walzenpresse gemäß Fig. 1,
- Fig. 3a-3d: verschiedene Verschleißprofile einer Mahlwalze,
- Fig.4: schematische Darstellung einer Anlage mit einer Walzenpresse und einer vorgeschalteten Sieb- und Brechstufe und
- Fig. 5: eine schematische Darstellung einer Anlage mit einer Walzenpresse und einem Vorbunker zur Zwischenlagerung des zu zerkleinernden Materials.

Bei der in den Fig. 1 und 2 dargstellten Anlage zur Zerkleinerung von stückigem Material, wie beispielsweise Kalkstein oder Erzmaterial, handelt es sich um eine Walzenpresse mit zwei als Mahlwalzen ausgebildeten Aggregaten 1 und 2, die in an sich bekannte Art und Weise mit einer Anpresseinrichtung 3 gegeneinander gepresst werden. Über Abstandshalter 4 wird ein vorgegebener Mahlspalt 5 aufrechterhalten. Die beiden Aggregate 1, 2 und die Anpresseinrichtung 3 sind hierzu in einem Maschinenrahmen angeordnet, der einen Grundrahmen 6, Druckbalken 7 und Obergurte 8 umfasst. Die Anpresseinrichtung 3 weist ein hydropneumatisches Verstellelement 9 auf, dass mit Gas und Öl betrieben wird und zur Erzeugung des Mahldrucks entsprechend beaufschlagt wird.

Die beiden als Mahlwalzen ausgebildeten Aggregate 1, 2 werden über nicht näher dargestellte Antriebe gegenläufig angetrieben, wobei das zu zerkleinernde, stückige Material dem Mahlspalt 5 zugeführt wird. Die Aggregate 1, 2 weisen rotierende Oberflächen (Umfangsflächen 1a, 2a) auf, die üblicherweise mit einer geeigneten Verschleißschutzschicht versehen sind. Diese Verschleißschutzschicht kann beispielsweise aus vollflächig aufgebrachten Verschleißschutzsegmenten zusammengesetzt werden. Weiterhin ist es auch bekannt, die Verschleißschutzschicht durch eine Vielzahl von mit Abstand voneinander angeordneten, stiftförmigen Profilkörpern zu bilden, zwischen denen sich eine autogene Verschleißschutzschicht aus zu zerkleinerndem Material ausbildet. Wie auch immer die rotierende Oberfläche ausgebildet ist, kommt es im Mahlbetrieb zu einem Verschleiß, der für jedes Aggregat 1, 2 über wenigstens eine zugehörige Überwachungseinrichtung 10 bzw. 11 erfasst und ausgewertet wird.

Fig. 3a zeigt den Zustand eines unverschlissenen Aggregats. In den Fig. 3b, 3c und 3d sind verschiedene Verschleißprofile dargestellt, wobei das Aggregat gemäß Fig. 3b teilverschlissen ist, in Fig. 3c konturförmig verschlissen ist und in Fig. 3d die Walzenoberfläche teilweise ausgebrochen ist.

Die Überwachungseinrichtungen 10, 11 sind vorzugsweise so ausgelegt, dass sie eine Überwachung der rotierenden Oberflächen 1a, 2a während des Mahlbetriebes durchführen können. Auf diese Weise kann der zunehmende Verschleiß rechtzeitig erkannt werden, sodass die Betriebsweise der Anlage an den ermittelten Verschleißzustand angepasst werden kann. Erfolgt die Reparatur und Wartung der Aggregate 1 und 2 in vorgegebenen Intervallen wird die Betriebsweise der Walzenpresse an den ermittelten Verschleißzustand der rotierenden Oberflächen 1a und 2a derart angepasst, dass die Anlage bis zum vorgesehenen Wartung- und Reparaturintervallzeitpunkt betrieben werden kann. Dies kann unter Umständen dazu führen, dass der Durchsatz der Walzenpresse ggf. durch die geänderte Betriebsweise etwas reduziert wird. Ohne Anpassung müsste der Betrieb ggf. vorzeitig eingestellt werden, wodurch sich insgesamt ein niedrigerer Gesamtdurchsatz ergeben würde. Eine wirtschaftlichere Betriebsweise der Anlage ergibt sich daher dadurch, dass die Betriebsweise der Anlage an den Verschleißzustand der rotierenden Oberfläche angepasst wird. Als Maßnahmen kommen dabei insbesondere eine Veränderung der Drehzahl der Mahlwalzen und eine Anpassung des Mahldrucks durch die Anpresseinrichtung in Betracht. Die Anpassung des Mahldrucks kann dabei insbesondere durch eine Veränderung des Verhältnisses von Gasdruck zu Öldruck im hydropneumatischen Verstellelement 9 verwirklicht werden.

Bei der Anlage gemäß Fig. 4 ist neben der Walzenpresse 100 ein Vorbunker 101 zur Zwischenlagerung des zu zerkleinernden Materials, eine Siebstufe 102 und ein Brechstufe 103 zur Vorbehandlung des zu zerkleinernden Material 104 vorgesehen. Das im Vorbunker 101 zwischengelagerte, zu zerkleinernde Material 104 gelangt zunächst in die Siebstufe 102, wobei der Feinanteil direkt in einen Aufgabeschacht 105 der Walzenpresse 100 und das Grobmaterial über die Brechstufe 103 dorthin gelangt. Die Verschleißgeschwindigkeit der Mahlwalzen der Walzenpresse 100 hängt unter anderem auch von der Korngröße bzw. Kornzusammensetzung des zu zerkleinernden Gutes ab. Eine Verlagerung eines Teils der Zerkleinerungsarbeit von Walzenpresse 100 zur Brechstufe 103 hat daher unmittelbaren Einfluss auf die Geschwindigkeit, mit der die rotierende Oberfläche der Aggregate der Walzenmühle verschleißt.

Fig. 5 zeigt eine Anlage, bei das zu zerkleinernde Material 4 direkt aus einem Vorbunker 101 zur Walzenpresse 100 gelangt, ohne dass es vorher eine Sieb- oder Brechstufe durchläuft. Der Materialfluss aus dem Vorbunker 101 wird durch die Stellung von Schiebern 106 beeinflusst. Damit wird auch die Menge des der Walzenpresse 100 zugeführten Materials entsprechend geregelt. Ein erhöhter Verschleiß an den rotierenden Oberfläche 1a, 2a der Mahlwalzen kann durch einen zu geringen Massenstrom des zu zerkleinernden Materials verursacht werden, da in diesem Fall statt einer Gutbettzerkleinerung vermehrt eine Einzelkornzerkleinerung stattfindet. Eine Erhöhung des Massenstroms durch eine entsprechende Stellung des Schiebers 106 kann daher eine Verbesserung bewirken.

## Patentansprüche

1. Verfahren zum Betreiben einer Anlage mit wenigstens einem Aggregat (1, 2), das eine rotierende Oberfläche aufweist, die während des Betriebs der Anlage in zunehmendem Maße verschleißt, wobei der Verschleißzustand der rotierenden Oberfläche (1a, 2a) ermittelt und ausgewertet wird, wobei
in Abhängigkeit des Verschleißzustandes der rotierenden Oberfläche (1a, 2a) eine Handlungsanweisung für eine geänderte, an den ermittelten Verschleißzustand der rotierenden Oberfläche (1a, 2a) angepasste weitere Betriebsweise der Anlage gegeben wird,
**dadurch gekennzeichnet, dass** das Aggregat in vorgegebenen Intervallen gewartet oder repariert wird und die an den ermittelten Verschleißzustand der rotierenden Oberfläche (1a, 2a) angepasste weitere Betriebsweise der Anlage so eingestellt wird, dass die Restlaufzeit des Aggregats an den verbleibenden Zeitraum bis zur vorgesehenen Wartung oder Reparatur angepasst ist.

2. Verfahren zum Betreiben einer Anlage nach Anspruch 1, **dadurch gekennzeichnet, dass** der Verschleißzustand im laufenden Betrieb der Anlage ermittelt wird.

3. Verfahren zum Betreiben einer Anlage nach Anspruch 1 oder 2, wobei die Geschwindigkeit, mit der die rotierende Oberfläche (1a, 2a) verschleißt, von der Betriebsweise der Anlage abhängt.

4. Verfahren zum Betreiben einer Anlage nach Anspruch 1 oder 2, **dadurch gekennzeichnet, dass** die Anlage zur Zerkleinerung von stückigem Material dient.

5. Verfahren zum Betreiben einer Anlage nach Anspruch 3, **dadurch gekennzeichnet, dass** es sich bei dem wenigstens einen Aggregat (1, 2) um eine Mahlwalze handelt.

6. Verfahren zum Betreiben einer Anlage nach Anspruch 1, **dadurch gekennzeichnet, dass** die Anlage als Walzenpresse (100) mit zwei als Mahlwalzen ausgebildeten Aggregaten (1, 2) betrieben wird.

7. Verfahren zum Betreiben einer Anlage nach einem oder mehreren der Ansprüche 1 bis 6, **dadurch gekennzeichnet, dass** die an den ermittelten Verschleißzustand der rotierenden Oberfläche (1a, 2a) angepasste weitere Betriebsweise der Anlage in einer Veränderung der Drehzahl der rotierenden Oberfläche (1a, 2a) besteht.

8. Verfahren zum Betreiben einer Anlage nach Anspruch 3 oder 5, **dadurch gekennzeichnet, dass** die Anlage mit einer der wenigstens einen Mahlwalze vorgeschalteten Siebstufe und/oder Brechstufe (102, 103) zur Vorbehandlung des zu zerkleinernden Materials (104) betrieben wird und die an den ermittelten Verschleißzustand der rotierenden Oberfläche (1a, 2a) angepasste weitere Betriebsweise der Anlage in einer Veränderung der Einstellung der Siebstufe (102) und/oder Brechstufe (103) besteht.

9. Verfahren zum Betreiben einer Anlage nach Anspruch 4 oder 5, **dadurch gekennzeichnet, dass** die Anlage mit einem der wenigstens einen Mahlwalze vorgeschalteten Vorbunker (101) zur Zwischenlagerung des zu zerkleinernden Materials (104) betrieben wird, wobei der Materialfluss aus dem Vorbunker (101) durch die Stellung eines Schiebers (106) beeinflusst wird und die an den ermittelten Verschleißzustand der rotierenden Oberfläche (1a, 2a) angepasste weitere Betriebsweise der Anlage in einer Veränderung der Stellung des Schiebers (106) besteht.

10. Verfahren zum Betreiben einer Anlage nach Anspruch 3, 4 oder 5, **dadurch gekennzeichnet, dass** die an den ermittelten Verschleißzustand der rotierenden Oberfläche (1a, 2a) angepasste weitere Betriebsweise der Anlage in einer Veränderung der dem zu zerkleinernden stückigen Material eingespritzten Wassermenge besteht.

11. Verfahren zum Betreiben einer Anlage nach Anspruch 3, 4 oder 5, **dadurch gekennzeichnet, dass** die an den ermittelten Verschleißzustand der rotierenden Oberfläche (1a, 2a) angepasste weitere Betriebsweise der Anlage in einer Veränderung einer dem zu zerkleinernden, stückigen Material zuzugebenden Mahlhilfsmittelmenge besteht.

12. Verfahren zum Betreiben einer Anlage nach Anspruch 4 oder 5, **dadurch gekennzeichnet, dass** die an den ermittelten Verschleißzustand der rotierenden Oberfläche (1a, 2a) angepasste weitere Betriebsweise der Anlage in einer Veränderung des Anpressdrucks wenigstens einer Mahlwalze besteht.

13. Verfahren zum Betreiben einer Anlage nach Anspruch 6, **dadurch gekennzeichnet, dass** der Mahldruck zwischen den beiden Mahlwalzen durch eine Anpresseinrichtung (3) aufgebaut wird, die wenigstens ein mit Gas und Öl betriebenes, hydropneumatisches Verstellelement (9) aufweist und die an den ermittelten Verschleißzustand der rotierenden Oberfläche (1a, 2a) angepasste weitere Betriebsweise (1a, 2a) der Anlage in einer Veränderung des Verhältnisses von Gasdruck zu Öldruck besteht.

14. Verfahren zum Betreiben einer Anlage nach Anspruch 4 oder 5, **dadurch gekennzeichnet, dass** die an den ermittelten Verschleißzustand der rotierenden Oberfläche (1a, 2a) angepasste weitere Betriebsweise der Anlage in einer Veränderung der Materialverteilung und/oder des Massenstroms des zu zerkleinernden, stückigen Materials besteht.

15. Verfahren zum Betreiben einer Anlage nach Anspruch 4 oder 5, **dadurch gekennzeichnet, dass** die an den ermittelten Verschleißzustand der rotierenden Oberfläche (1a, 2a) angepasste weitere Betriebsweise der Anlage in einer Veränderung der Zufuhrmenge des zu zerkleinernden, stückigen Materials besteht.

## Claims

1. Method for operating a plant having at least one assembly (1, 2) which has a rotating surface which wears to an increasing extent during the operation of the plant, the wear state of the rotating surface (1a, 2a) being determined and evaluated,
an instruction for a modified further method of operation of the plant which is adapted to the determined wear state of the rotating surface (1a, 2a) being given in a manner which is dependent on the wear state of the rotating surface (1a, 2a),
**characterized in that** the assembly is serviced or repaired at predefined intervals and the further method of operation of the plant which is adapted to the determined wear state of the rotating surface (1a, 2a) is set in such a way that the remaining running time of the assembly is adapted to the remaining time period until the provided service or repair.

2. Method for operating a plant according to Claim 1, **characterized in that** the wear state is determined during running operation of the plant.

3. Method for operating a plant according to Claim 1 or 2, the speed, at which the rotating surface (1a, 2a) wears, being dependent on the method of operation of the plant.

4. Method for operating a plant according to Claim 1 or 2, **characterized in that** the plant serves to comminute bulky material.

5. Method for operating a plant according to Claim 3, **characterized in that** the at least one assembly (1, 2) is a grinding roll.

6. Method for operating a plant according to Claim 1, **characterized in that** the plant is operated as a roll press (100) with two assemblies (1, 2) which are configured as grinding rolls.

7. Method for operating a plant according to one or more of Claims 1 to 6, **characterized in that** the further method of operation of the plant which is adapted to the determined wear state of the rotating surface (1a, 2a) consists of a change in the rotational speed of the rotating surface (1a, 2a).

8. Method for operating a plant according to Claim 3 or 5, **characterized in that** the plant is operated with a screening stage and/or crushing stage (102, 103) which are/is connected upstream of the at least one grinding roll in order to pretreat the material (104) to be comminuted, and the further method of operation of the plant which is adapted to the determined wear state of the rotating surface (1a, 2a) consists of a change in the setting of the screening stage (102) and/or crushing stage (103).

9. Method for operating a plant according to Claim 4 or 5, **characterized in that** the plant is operated with a pre-bunker (101) which is connected upstream of the at least one grinding roll for the intermediate storage of the material (104) to be comminuted, the material flow from the pre-bunker (101) being influenced by way of the position of a slide (106), and the further method of operation of the plant which is adapted to the determined wear state of the rotating surface (1a, 2a) consisting of a change in the position of the slide (106).

10. Method for operating a plant according to Claim 3, 4 or 5, **characterized in that** the further method of operation of the plant which is adapted to the determined wear state of the rotating surface (1a, 2a) consists of a change in the water quantity which is sprayed into the bulky material to be comminuted.

11. Method for operating a plant according to Claim 3, 4 or 5, **characterized in that** the further method of operation of the plant which is adapted to the determined wear state of the rotating surface (1a, 2a) consists of a change in the grinding additive quantity to be added to the bulky material to be comminuted.

12. Method for operating a plant according to Claim 4 or 5, **characterized in that** the further method of operation of the plant which is adapted to the determined wear state of the rotating surface (1a, 2a) consists of a change in the contact pressure of at least one grinding roll.

13. Method for operating a plant according to Claim 6, **characterized in that** the grinding pressure between the two grinding rolls is built up by way of a pressing device (3) which has at least one hydropneumatic adjusting element (9) which is operated with gas and oil, and the further method of operation (1a, 2a) of the plant which is adapted to the determined wear state of the rotating surface (1a, 2a) consists of a change in the ratio of gas pressure to oil pressure.

14. Method for operating a plant according to Claim 4 or 5, **characterized in that** the further method of operation of the plant which is adapted to the determined wear state of the rotating surface (1a, 2a) consists of a change in the material distribution and/or the mass flow of the bulky material to be comminuted.

15. Method for operating a plant according to Claim 4 or 5, **characterized in that** the further method of operation of the plant which is adapted to the determined wear state of the rotating surface (1a, 2a) consists of a change in the feed quantity of the bulky material to be comminuted.

## Revendications

1. Procédé pour faire fonctionner une installation comportant au moins un dispositif (1, 2) qui présente une surface rotative, qui s'use de plus en plus pendant le fonctionnement de l'installation, dans lequel on détermine et on évalue l'état d'usure de la surface rotative (1a, 2a),
dans lequel on fournit, en fonction de l'état d'usure de la surface rotative (1a, 2a), des instructions d'utilisation pour un autre mode de fonctionnement de l'installation modifié, adapté à l'état d'usure déterminé de la surface rotative (1a, 2a),
**caractérisé en ce que** l'on entretient ou on répare le dispositif à des intervalles prédéterminés et on règle l'autre mode de fonctionnement de l'installation adapté à l'état d'usure déterminé de la surface rotative (1a, 2a) de telle manière que la durée d'utilisation résiduelle du dispositif soit adaptée au laps de temps restant disponible jusqu'à l'entretien ou la réparation prévu(e).

2. Procédé pour faire fonctionner une installation selon la revendication 1, **caractérisé en ce que** l'on détermine l'état d'usure dans le fonctionnement courant de l'installation.

3. Procédé pour faire fonctionner une installation selon une revendication 1 ou 2, dans lequel la vitesse, avec laquelle la surface rotative (1a, 2a) s'use, dépend du mode de fonctionnement de l'installation.

4. Procédé pour faire fonctionner une installation selon une revendication 1 ou 2, **caractérisé en ce que** l'installation sert pour le broyage de matière en morceaux.

5. Procédé pour faire fonctionner une installation selon la revendication 3, **caractérisé en ce que** le dispositif (1, 2) est un cylindre broyeur.

6. Procédé pour faire fonctionner une installation selon la revendication 1, **caractérisé en ce que** l'on fait fonctionner l'installation comme presse à cylindres (100) avec deux dispositifs (1, 2) constitués par des cylindres broyeurs.

7. Procédé pour faire fonctionner une installation selon une ou plusieurs des revendications 1 à 6, **caractérisé en ce que** l'autre mode de fonctionnement de l'installation adapté à l'état d'usure déterminé de la surface rotative (1a, 2a) consiste en un changement de la vitesse de rotation de la surface rotative (1a, 2a).

8. Procédé pour faire fonctionner une installation selon une revendication 3 ou 5, **caractérisé en ce que** l'on fait fonctionner l'installation avec un étage de criblage et/ou un étage de concassage (102, 103) placé avant ledit au moins un cylindre broyeur pour le prétraitement de la matière à broyer (104) et l'autre mode de fonctionnement de l'installation adapté à l'état d'usure déterminé de la surface rotative (1a, 2a) consiste en un changement du réglage de l'étage de criblage (102) et/ou de l'étage de concassage (103).

9. Procédé pour faire fonctionner une installation selon une revendication 4 ou 5, **caractérisé en ce que** l'on fait fonctionner l'installation avec un pré-silo (101) placé avant ledit au moins un cylindre broyeur pour le stockage intermédiaire de la matière à broyer (104), dans lequel on influence le flux de matière sortant du pré-silo (101) par la position d'un tiroir (106) et l'autre mode de fonctionnement de l'installation adapté à l'état d'usure déterminé de la surface rotative (1a, 2a) consiste en un changement de la position du tiroir (106).

10. Procédé pour faire fonctionner une installation selon une revendication 3, 4 ou 5, **caractérisé en ce que** l'autre mode de fonctionnement de l'installation adapté à l'état d'usure déterminé de la surface rotative (1a, 2a) consiste en un changement de la quantité d'eau pulvérisée sur la matière en morceaux à broyer.

11. Procédé pour faire fonctionner une installation selon une revendication 3, 4 ou 5, **caractérisé en ce que** l'autre mode de fonctionnement de l'installation adapté à l'état d'usure déterminé de la surface rotative (1a, 2a) consiste en un changement d'une quantité d'auxiliaire de broyage à ajouter à la matière en morceaux à broyer.

12. Procédé pour faire fonctionner une installation selon une revendication 4 ou 5, **caractérisé en ce que** l'autre mode de fonctionnement de l'installation adapté à l'état d'usure déterminé de la surface rotative (1a, 2a) consiste en un changement de la pression d'application d'au moins un cylindre broyeur.

13. Procédé pour faire fonctionner une installation selon la revendication 6, **caractérisé en ce que** l'on produit la pression de broyage entre les deux cylindres broyeurs au moyen d'un dispositif d'application (3), qui présente au moins un élément de réglage hydropneumatique (9), fonctionnant avec du gaz et de l'huile, et l'autre mode de fonctionnement (1a, 2a) de l'installation adapté à l'état d'usure déterminé de la surface rotative (1a, 2a) consiste en un changement du rapport de la pression du gaz à la pression de l'huile.

14. Procédé pour faire fonctionner une installation selon une revendication 4 ou 5, **caractérisé en ce que** l'autre mode de fonctionnement de l'installation adapté à l'état d'usure déterminé de la surface rotative (1a, 2a) consiste en un changement de la distribution de la matière et/ou du courant massique de la matière en morceaux à broyer.

15. Procédé pour faire fonctionner une installation selon une revendication 4 ou 5, **caractérisé en ce que** l'autre mode de fonctionnement de l'installation adapté à l'état d'usure déterminé de la surface rotative (1a, 2a) consiste en un changement du débit d'alimentation de la matière en morceaux à broyer.
